# EUROPÄISCHE PATENTSCHRIFT

(11) **EP 2 176 486 B1**
(45) Veröffentlichungstag und Bekanntmachung des Hinweises auf die Patenterteilung: **08.02.2012**
(21) Anmeldenummer: 08775089.9
(22) Anmeldetag: 15.07.2008
(51) Int. Cl.: E05F 5/00, E05F 5/02, E05F 5/10

(54) **SCHARNIER**
HINGE
CHARNIÈRE

(30) Priorität: 10.08.2007 DE 202007011194 U
(43) Veröffentlichungstag der Anmeldung: 21.04.2010
(73) Patentinhaber: Hettich-ONI GmbH & Co. KG, 32602 Vlotho (DE)
(72) Erfinder: THIELMANN, Eduard, 32791 Lage (DE); BECKMANN, Wolfgang, 32609 Hüllhorst (DE); BENEKE, Ulrich, 32257 Bünde (DE); KLEFFMANN, Jörn, 32049 Herford (DE); ROMMELMANN, Cord, 32694 Dörentrup (DE); STUKE, Kai Michael, 33699 Bielefeld (DE)
(74) Vertreter: Dantz, Jan Henning
(86) Internationale Anmeldenummer: PCT/EP2008/059230
(87) Internationale Veröffentlichungsnummer: WO 2009/021799

(56) Entgegenhaltungen:
- EP-A- 1 555 372
- DE-U1-202006 003 196

## Beschreibung

Die vorliegende Erfindung betrifft ein Scharnier, insbesondere für Möbel mit einem an einer Tür oder Klappe festlegbaren Scharnierteil, das über einen Traghebel und einen Führungshebel verschwenkbar an einem Seitenteil gelagert ist, wobei das Seitenteil an einer an einem Möbelkorpus montierbaren Montageplatte gehalten ist, und mindestens einer Feder, mittels der das Scharnierteil in einem Selbsteinzugsbereich in eine geschlossene Position vorgespannt ist, und einem linearen Dämpfer mit einer relativ zu einem Dämpfergehäuse bewegbaren Kolbenstange zum Dämpfen einer Schließbewegung des Scharnierteils.

Die DE 20 2006 003 196 U offenbart ein Möbelschamier, bei dem ein Scharnierteil an einem Traghebel und einem Führungshebel verschwenkbar gelagert ist. An dem Führungshebel ist ein Ausleger vorgesehen, der mit einer Kolbenstange eines Dämpfers gekoppelt ist. Bei einer Schließbewegung des Scharnierteiles wird der Dämpfer wirksam, wobei die Kolbenstange den Kolben aus dem Dämpfergehäuse herauszieht, so dass dieser als Zugdämpfer wirkt. Zwar ist dieses Möbelscharnier kompakt aufgebaut, besitzt allerdings den Nachteil, dass durch die direkte Kopplung der Kolbenstange an den Führungshebel die Dämpfungskurve nicht so sensibel abgestimmt ist. Insbesondere besteht auch das Problem, dass die auf Zug wirkenden Dämpfer im Dichtungsbereich Verschleiß ausgesetzt sind, so dass die Dämpfungseigenschaften sich verändern können.

Die EP 1 555 372 A offenbart ein Möbelscharnier, bei dem ein Scharnierteil über einen Führungshebel und einen Traghebel an einem Seitenteil gelagert ist. In dem Seitenteil ist ein linearer Dämpfer aufgenommen, dessen Kolbenstange hervorsteht, die nach Art einer Gliederkette mit einem Ausleger an dem Führungshebel verbunden ist. Dadurch lassen sich durch die Geometrie des Auslegers und der Verbindungselemente die Dämpfungseigenschaften beim Schließen des Scharnierteils modifizieren, allerdings bleibt das Problem, dass über die Lebensdauer des Dämpfers sich die Dämpfungseigenschaften verändern, insbesondere weil an der affet3en Seite des Dämpfergehäuses die Dichtung einem Verschleiß ausgesetzt ist und daher die Belastbarkeit des Dämpfers begrenzt ist. Wenn die Dämpfungskraft zu plötzlich auftritt, dann besteht das Problem, dass eine Möbeltür während der Schließbewegung rückfedert, was vom Benutzer als störend empfunden wird. Bei zu schwacher Einstellung der Dämpfung kann ein Knallen durch Anschlag der Möbeltür an einen Möbelkorpus auftreten.

Es ist daher Aufgabe der vorliegenden Erfindung ein Scharnier, insbesondere für Möbel zu schaffen, das eine zuverlässige Dämpfung des Scharnierteils beim Schließen auch nach vielen Schließvorgängen ermöglicht und bei dem die Dämpfüngswirkung optimal an unterschiedliche Einbausituationen angepasst ist.

Diese Aufgabe wird mit einem Scharnier mit den Merkmalen des Anspruches 1 gelöst.

Erfindungsgemäß ist der Dämpfer als Druckdämpfer ausgebildet und es ist ein Umlenkelement vorgesehen, das mit dem Dämpfer gekoppelt ist und bei einer Schließbewegung des Scharnierteils über einen Zughebel bewegbar ist. Dadurch wird eine beim Schließen des Scharnierteils eine Zugkraft am Zughebel in eine Druckkraft umgewandelt, die auf den Dämpfer beim Schließen einwirkt. Der Dämpfer wird während der Schließbewegung nur auf Druck beansprucht, so dass eine Belastung der um die Kolbenstange angeordneten Dichtung vergleichsweise gering ausfällt. Denn die Druckkraft wirkt nur auf die geschlossene Seite des topffdm-dgen Gehäuses, das vergleichsweise stabil ist. Zumindest wird dadurch keine das Gehäuse verschließende Dichtung beansprucht, die um eine bewegbare Kolbenstange angeordnet ist. Dies gewährleistet eine lange Lebensdauer und zudem bleiben die Dämpfereigenschaften auch nach einer Vielzahl von Betätigungszyklen annähernd gleich.

Erfindungsgemäß ist das Umlenkelement drehbar an dem Seitenteil gelagert und bei einer Zugkraft durch den Zughebel wird eine Druckkraft auf den Dämpfer ausgeübt. Dabei kann das Umlenkelement direkt mit einem Ende der Kolbenstange gekoppelt sein, so dass die Drehbewegung des Umlenkelementes in eine lineare Hubbewegung der Kolbenstange umgewandelt wird. Dazu ist der Dämpfer an dem geschlossenen Ende des Dämpfergehäuses schwenkbar gelagert.

Vorzugsweise ist der Dämpfer zwischen einem Öffnungswinkel von mindestens 25°, vorzugsweise mindestens 40° und einer geschlossenen Position des Scharnierteils wirksam, so dass -eine Dämpfung über einen vergleichsweise langen Schwenkweg erfolgt. Dies ermöglicht ein definiertes Schließen des Scharnierteils, das vergleichsweise unabhängig von der anfänglichen Schließgeschwindigkeit des Scharnierteils und etwaigen Gewichtskräften des mit dem Scharnierteil verbundenen Bauteils ist. Denn durch den Dämpfer wird eine anfängliche kinetische Energie absorbiert, bis die durch die Feder und den Dämpfer vorbestimmten Schließparameter erreicht sind.

Um einen langen Dämpfungsweg wirksam realisieren zu können, beträgt der Hub des Dämpfers 4 bis 20 mm, vorzugsweise 5 bis 10 mm. Dadurch kann bei kompakter Bauweise eine ausreichende Dämpfung beim Schließen des Scharnierteils erhalten werden.

Um eine vorbestimmte Dämpfungskurve bei dem Scharnier zu bewirken, ist das Übersetzungsverhältnis bei einer Schließbewegung des Scharnierteils in einem Bereich von 15° vor der geschlossenen Position bis zur geschlossenen Position vorzugsweise so gewählt, dass zwischen dem Schwenkwinkel des Scharnierteils und dem Hub des Dämpfers pro Grad Schließbewegung ein Hub von 0,05 mm bis 0,24 mm, vorzugsweise 0,14 mm bis 0,18 mm erreicht wird. Gerade in dem Endbereich vor der Schließposition soll der Dämpfer für ein definiertes Schließen einer Tür oder einer Klappe sorgen, so dass hier vergleichsweise hohe Dämpfungskräfte und damit ein großer Hub des Dämpfers bezogen auf die Schließbewegung vorhanden sein muss. Der Hub darf allerdings nicht zu groß sein, da ansonsten die Gefahr von einer Beschädigung des Scharniers durch Überlastkräfte entstehen kann. Insofern ist es vorteilhaft, wenn die Dämpfung stetig ansteigt beim Schließen des Scharnierteiles, so dass Stöße vermieden werden. Zudem kann der Dämpfer in einem Öffnungsbereich zwischen der Schließposition und einem Öffnungswinkel von 30° mehr als 60%, vorzugsweise mehr als 74%, seines gesamten Hubweges bewegt werden, so dass gerade in einem Endbereich vor der Schließposition eine hohe Dämpfung erreicht wird. In Öffnungsrichtung ist die Dämpfungswirkung trotz entsprechender Bewegung der Kolbestange des Dämpfers gering, was allerdings durch entsprechende Gestaltung des Kolbens in dem Dämpfergehäuse erreicht wird. Solche im wesentlichen einseitig wirkenden Dämpfer sind bekannt.

Vorzugsweise wird durch die Wirksamkeit der Feder ein Selbstanzug des Scharnierteils erreicht, indem das Scharnierteil selbsttätig in die geschlossene Position bewegt wird. Ein Selbstanzugsbereich ist derjenige Bereich, in dem das Scharnierteil nur über die Kraft einer Feder in die geschlossene Position bewegt wird und keine weiteren Kräfte zur Bewegung notwendig sind. Er endet dort, wo die Kraft der Feder nicht ausreicht, um das Scharnierteil in die geschlossene Position zu bewegen. Dieser Selbstanzugsbereich kann beispielsweise in einem Bereich zwischen 20° und 50°, vorzugsweise 30° bis 45° beginnen und bis zur Schließposition wirken.

Um die Handhabung bei einem eingebauten Scharnier möglichst angenehm zu gestalten, ist die Feder vorzugsweise in einem ersten Öffnungsbereich benachbart zu der Schließposition in Schließrichtung wirksam (Selbstanzug) und in einem zweiten Öffnungsbereich spannt die Feder das Scharnierteils in Öffnungsrichtung vor.

Die Federkraft kann vorzugsweise in einem Öffnungswinkelbereich von 1 0° bis 45°, insbesondere 20° bis 40°, einen Maximalwert erreichen, und in anderen Bereichen wieder geringer werden. Dadurch wird die Materialbelastung der Feder beim Öffnen des Scharnierteils gering gehalten, was die Lebensdauer erhöht.

Die Feder kann dabei als Schenkelfeder ausgebildet sein, die einen ersten mit dem Scharnierteil gekoppelten Schenkel und einen zweiten mit einer Achse an einem Ausleger des Führungshebels gekoppelten Schenkel aufweist. Um eine Nachführung der Feder zu ermöglichen, kann die Feder dabei drehbar an einer Achse des Traghebels gelagert sein.

Um die Materialbelastung beim Bewegen des Scharnierteils an der Feder zu verringern, kann der mit dem Umlenkelement gekoppelte Schenkel der Feder an einer Umlenkrolle anliegen. Die Umlenkrolle vermindert die Reibungskräfte an dem meist vergleichsweise kurz ausgebildeten Schenkel der Feder, bei der hohe Belastungen auftreten. Dadurch wird die Lebensdauer der Feder und damit des gesamten Scharniers erheblich erhöht.

In einer weiteren vorteilhaften Ausgestaltung der Erfindung sind Dämpfer und Feder so ausgelegt, dass bei einer Schließbewegung des Scharnierteils in einem Öffnungsbereich zwischen 4° und 0°, vorzugsweise 8° und 0° eine im wesentliche gleich bleibende Schließgeschwindigkeit vorhanden ist. Denn durch entsprechende Abstimmung des Dämpfers und der Feder sowie des Übersetzungsverhältnisses ist es möglich, eine kinetische Energie einer zu schließenden Klappe bzw. Tür so zu dämpfen, dass unabhängig von einer anfänglichen Schließgeschwindigkeit in einem Öffnungsbereich kurz vor der Schließstellung die Schließ.geschwindigkeit fast ausschließlich von der Federkraft und dem Dämpfer abhängt und insofern optimiert werden kann. Dies wird dadurch erreicht, dass der Dämpfer bereits bei größerem Öffnungswinkel Kräfte entgegen der Schließrichtung erzeugt.

Die Erfindung wird nachfolgend anhand eines Ausfilhrungsbeispieles mit Bezug auf die beigefügten Zeichnungen näher erläutert. Es zeigen:
- Figur 1: eine Seitenansicht eines erfindungsgemäßen Scharniers in der eingebauten. Position;
- Figur 2: eine perspektivische Ansicht des Scharniers der Figur 1;
- Figur 3: eine geschnittene Seitenansicht des Scharniers der Figur 1;
- Figur 4: eine perspektivisch Explosionsdarstellung des Scharniers der Figur 1;
- Figur 5A bis 5G: mehrere geschnittene Seitenansichten des Scharniers der Figur 1 in unterschiedlichen Öffnungspositionen;
- Figur 6: eine graphische Darstellung des Dämpfungsweges abhängig vom Öffnungswinkel des Scharniers;
- Figur 7: eine graphische Darstellung der Schließkraft der Feder des Scharniers, abhängig vom Öffnungswinkel, und
- Figur 8: eine graphische Darstellung der Schließgeschwindigkeit der Feder des Scharniers, abhängig vom Öffnungswinkel.

Ein Scharnier 1 umfasst ein Scharnierteil 2, das verschwenkbar an einem Seitenteil 3 gelagert ist. Das Seitenteil 3 ist an einer Montageplatte 4 gehalten, die an einem Möbelkorpus 5, beispielsweise einem Schrank montierbar ist. An dem Scharnierteil 2 ist eine Tür, Klappe oder anderes Bauteil festgelegt. Wie in Figur 1 gezeigt ist, lässt sich die Tür 6 von einer geschlossenen Position in eine in gestrichelten Linien dargestellte Öffnungsposition 6' bewegen, wobei der maximale Öffnungswinkel p in einem Bereich zwischen 90° und 120°, vorzugsweise 100° bis 11.0° liegt.

In den Figuren 2 und 3 ist das Scharnier 1 gezeigt, bei dem das Seitenteil 3 verstellbar ausgebildet ist, wobei eine erste Verstellschraube 16 für eine Verschiebung des Seitenteils 3 relativ zu der Montageplatte 4 dient und eine weitere Verstellschraube 17 für eine Auflagenverstellung vorgesehen ist.

Das Scharnierteil 2 ist drehbar an einem Traghebel 7 und einem Führungshebel 8 gelagert, wobei am Ausleger 25 des Führungshebels 8 ein Zughebel 9 angelenkt ist. Der Zughebel 9 ist mit einem drehbaren Umlenkelement 10 verbunden, das mit einem linearen Dämpfer 11 gekoppelt ist.

Der Dämpfer 11 weist ein topfförmiges Dämpfergehäuse 12 auf, aus dem eine Kolbenstange 13 herausragt. Die Kolbenstange 13 ist mit dem Umlenkelement 10 gelenkig verbunden. An der zur Kolbenstange 13 abgewandten Seite des Dämpfergehäuses 12 ist dieses drehbar an dem Seitenteil 3 gelagert. Das Seitenteil 3 ist dabei über einen federvorgespannten Rasthebel 15 an der Montageplatte 4 festlegbar.

In Figur 4 ist das Scharnier mit seinen Einzelteilen in Explosionsdarstellung gezeigt. Zwischen dem Traghebel 7 und dem Führungshebel 8 ist eine Feder 18 vorgesehen, die zwei Schenkel 19 und 20 aufweist und das Scharnierteil 2 in eine geöffnete oder geschlossene Position vorspannen kann.

In den Figuren 5A bis 5G ist der für das Dämpfungsverhalten bei der Schließbewegung des Scharnierteils 2 relevante Teil des Scharniers 1 gezeigt. Das Scharnierteil 2 ist über eine Achse 21 mit dem Traghebel 7 und über eine Achse 22 mit dem Führungshebel 8 verbunden. Zwischen Traghebel 7 und Führungshebel 8 ist die Feder 18 angeordnet, wobei die Feder 18 als Schenkelfeder ausgebildet ist und in ihrem schraubenförmigen Bereich um eine Achse 23 drehbar gelagert ist, wobei die Achse 23 auch die Drehlagerung des Traghebels 7 an dem Seitenteil 3 bildet. Der Führungshebel 8 ist an dem Seitenteil 3 über eine Achse 24 drehbar gelagert.

An dem Führungshebel 8 ist ein Ausleger 25 angeformt, an dem eine Achse 26 vorgesehen ist, an der der Zughebel 9 drehbar gelagert ist. An dem gegenüberliegenden Ende des Zughebels 9 ist eine Achse 29 vorgesehen, die den Zughebel 9 mit dem Umlenkhebel 10 verbindet. Das Umlenkelement 10 ist an dem Seitenteil 3 um eine Achse 27 gelagert, wobei die Achse 27 zwischen der Achse 29 zur Verbindung mit dem Zughebel 9 und einer Achse 28 zur Kopplung des Umlenkelementes 10 mit der Kolbenstange 13 angeordnet ist. Ferner ist noch eine Rastaufnahme 30 an dem Dämpfergehäuse 12 auf der von Kolbenstange 13 abgewandten Seite gezeigt, so dass das Dämpfergehäuse 12 an der Rastaufnahme 30 drehbar mit dem Seitenteil 3 verbunden ist und Querkräfte auf die Kolbenstange 13 vermieden werden. Durch eine Ausgestaltung der Verbindung zwischen Kolbenstange 13 und Achse 28 als Rastaufnahme kann der Dämpfer 11 auch nachgerüstet werden.

In Figur 5A ist das Scharnierteil 2 in der maximalen Öffnungsposition gezeigt, bei der ein erster Schenkel 19 der Feder 18 auf der Achse 22 aufliegt und der zweite Schenkel 20 auf einer Umlenkrolle 40 (Figur 4), die an der Achse 26 gelagert ist.

In Figur 5B ist die Position des Scharnierteils 2 gezeigt, bei der das Scharnierteil 2 von der maximalen Öffnungsposition bis zu einem Öffnungswinkel von ca. 85° bewegt wurde. Der Schenkel 19 der Feder 18 liegt nun gleichzeitig an der Achse 22 sowie der Achse 21 an und wird in dieser Position quasi von der Achse 22 an die Achsen 21 "übergeben". Von der maximalen Offenposition bis zu dem Öffnungswinkel von 85° wird durch die Feder 18 keine Federkraft eingeleitet, da die Feder 18 zwar gespannt ist, aber sich um die Achse 26 dreht und die Winkelstellung der Schenkel 19 und 20 weitgehend konstant bleibt.

Bei einer weiteren Schließbewegung des Scharnierteils. 2 wird der Schenkel 19 durch die Achse 21 bewegt, so dass die Feder 18 noch weiter gespannt wird. Der gegenüberliegende Schenkel 20 liegt weiter an der Umlenkrolle 40 an der Achse 26 an. Die Feder 18 wirkt damit in einem Bereich zwischen etwa 85° und 55° (siehe Figur 5C) in Öffnungsrichtung der Tür bzw. des Scharnierteils 2, d.h. der Schließbewegung entgegen. Der Dämpfer wirkt in dieser Schamierstellung nur gering , da die Winkelpositionen der Koppelglieder Ausleger 25 am Führungshebel 8, Zughebel 9 und Umlenkhebel 10 dies so vorgeben.

In Figur 5D ist die Öffnungsposition des Scharnierteils mit einem Winkel von ca. 55° gezeigt. Bei Erreichen dieses Öffnungswinkels bilden die Achsen 21, 22 und 24 eine Linie. Die Feder 18 ist in der maximal gespannten Position, in der die Schenkel 19 und 20 maximal aufgespreizt sind. Wenn diese. Lage durchlaufen ist, und das Scharnierteil 2 weiter in Schließrichtung bewegt wird, beginnt die Feder 18 in Schließrichtung zu wirken und es tritt der sogenannte Selbstanzug ein. Da jedoch zu Beginn durch Reibung, Toleranzen und andere Einflüsse die geringfügige Kraft der Feder 18 nicht spürbar ist, liegt der reale Selbstanzugswinkel, bei dem das Scharnierteil 2 in die geschlossene Position vorgespannt ist, bei ca. 40°.

Der Dämpfer 11 wird durch das Umlenkelement 10 ab einem Öffnungswinkel von ca. 45° spürbar betätigt, wobei auch hier durch einen gewissen Leerhub, Toleranzen und andere Einflüsse eine Dämpfung erst bei einem Winkel zwischen 30° und 40° deutlich spürbar einsetzt. Dies hängt damit zusammen, dass der Dämpfer 11 in einem Öffnungsbereich, zwischen einem Öffnungswinkel von 30° und der Schließposition um mehr als 60%, vorzugsweise mehr als 70%, seines gesamten Hubweges bewegt wird, aber in dem Öffnungsbereich außerhalb 30° nur eine geringe Hubbewegung ausführt.

Um nach Überschreiten der Strecklage den Arbeitshub der Feder 18 zu reduzieren, und gleichzeitig die auf das System wirkenden Kräfte in Schließrichtung ausreichend hoch zu halten, wird der Schenkel 20 an der Umlenkrolle 40 nachgeführt, das heißt nach Durchlaufen der Strecklage wird der Schenkel 20 durch die Lagerung der Umlenkrolle 40 an der Achse 26 gegen den Uhrzeigersinn bewegt, während der Schenkel 19 durch Lagerung an der Achse 21 ebenfalls gegen den Uhrzeigersinn bewegt wird. Die Relativbewegung der Schenkel 19 und 20 ist somit sehr gering und die Feder 18 verschwenkt um die Achse 23. Insofern ist es möglich, die Federkraft beim Schließen des Scharnierteils. 2 zunächst ansteigen und dann wieder abfallen zu lassen.

In Figur 5F ist das Scharnierteil 2 in einer Öffnungsstellung von ca. 25° gezeigt. Die Feder 18 drückt nun das Scharnierteil 2 in die geschlossene Position, wobei die Feder 18 über die Schenkel 19 und 20 gespannt ist. In dieser Position wird dann beim Schließen das Umlenkelement 10 um die Achse 27 gedreht und gewirkt einen größeren Arbeitshub der Kolbenstange 13 relativ zu dem Dämpfergehäuse 12 als bei der vorherigen Schließbewegung des Scharnierteils 2.

In Figur 5G ist das Scharnier in einem ÜberschließwTinkel gezeigt, bei der das Scharnierteil 2 schon geringfügig über die Schließposition bewegt wurde. Erst in dieser Überschließposition übt die Feder 18 keine Kraft mehr über die Schenkel 19 und 20 auf das Scharnierteil 2 aus. Dadurch ist gewährleistet, dass bei normalen Schließwinkel (0°) das Scharnierteil 2 durch die Feder 18 in die geschlossene Position vorgespannt ist. In der geschlossenen Position ist die Kolbenstange 13 in die nahezu maximal eingefahrene Position in dem Dämpfer 12 angeordnet.

Als Dämpfer kann ein Lineardämpfer eingesetzt werden, so wie er beispielsweise in der Anmeldung PCT/EP 2007/051849 offenbart ist. Auch andere Typen von Lineardämpfern können verwendet werden.

In Figur 6 ist eine Darstellung des Dämpfungsweges abhängig vom Öffnungswinkel des Scharniers 2. Durch die Übersetzung der Schließbewegung des Scharnierteils 2 durch den Führungshebel 8, den Zughebel 9, das Umlenkelement 10 auf den Dämpfer 11 ergeben sich je nach Öffnungswinkel vorbestimmte Übersetzungsverhältnisse, die ein optimales Schließen gewährleisten. Wie aus der Graphik ersichtlich ist, findet bis zu einem Öffnungswinkel von 45° bei einer Schließbewegung weniger als 10% des Gesamthubes des Dämpfers statt, so dass sich die Kolbenstange 13 nur geringfügig in dem Dämpfergehäuse 12 bewegt, Es werden kaum spürbare Dämpfungskräfte erzeugt, die jedoch bei höherer Geschwindigkeit bereits eine Wirkung so erzielen, dass ein bewegtes Möbelteil heruntergebremst wird, ohne die sichere Schließung zu verhindern. Bei den meisten linearen Dämpfern muss zudem ein Leerhub von ca. 0,8 mm bis 1,5 mm, insbesondere 1 mm bis 1,3 mm berücksichtigt werden. Dadurch wird bei der Konstruktion gewährleistet, dass der Dämpfer etwa in einem Winkelbereich zwischen 30° und 45° erst spürbar wirksam ist.

Das Scharnier ist dabei so ausgelegt, dass der Dämpfer bei einer Schließbewegung zunächst schwache Dämpfungskräfte erzeugt, die dann bei konstanter Schließgeschwindigkeit ansteigen. Denn der Arbeitshub des Dämpfers steigt in einem Öffnungsbereich zwischen einem Öffnungswinkel von 25° und der Schließposition nahezu linear an, während bei größeren Öffnungswinkeln der Dämpfer relativ zur Schließbewegung kaum bewegt wird. Das Übersetzungsverhältnis ist dabei so gewählt, dass in einem Öffnungsbereich zwischen der Schließstellung und einer Öffnungsstellung von 15° je Grad Schließbewegung des Scharnierte-ils ein Arbeitshub zwischen 0,05 mm bis 0,2 mm, vorzugsweise 0,08 mm bis 0,12 mm stattfindet.

Dabei setzt der Arbeitshub des Dämpfers nicht abrupt ein, sonder steigt kurvenförmig an. Dadurch wird gewährleistet, dass keine stoßartigen Kräfte auf den Dämpfer wirken, sondern die kinetische Energie einer Möbeltür zunächst leicht gedämpft wird.

Die sich ändernde Übersetzung der Schwenkbewegung des Scharnierteils 2 auf den Dämpferhub wird durch die Winkelstellungen von Ausleger 25 am Führungshebel 8, Zughebel 9 und Umlenkhebel 10 zueinander erreicht. Bei großem Öffnungswinkel stehen diese nahezu in einer Linie , insbesondere Ausleger 25 und Zughebel 9, bei kleinen Öffnungswinkeln dagegen fast rechtwinklig, wodurch der Zughebel 9 die Bewegung des Auslegers 25 sehr direkt auf den Umlenkhebel 10 überträgt.

Das Übersetzungsverhältnis zwischen dem Scharnierteil 2 und dem Dämpfer 11 ist dabei so beschaffen, dass bei einem Öffnungswinkel des Scharnierteil 2 von annähernd 80° bis 110° die Winkelstellungen des Auslegers 25 am Führungshebel 8 und Zughebel 9 annähernd 180° aufweisen, also die Achse 24 des Führungshebels 8, die Achse 26 zur Lagerung einer Seite des Zughebels 9 und die Achse 29 zur Lagerung der gegenüberliegenden Seite des Zughebels. 9 an dem Umlenkhebel 10 in etwa auf einer Linie liegen. Dabei bildet der der Umlenkhebel 10 einen spitzen Winkel mit dem Zughebel 9 bildet aus. Bei einem Öffnungswinkel des Scharnierteil 2 von annähernd 0° bis 40° bilden die Winkelstellungen von Ausleger 25 am Führungshebel 8 und Zughebel 9 annähernd einen rechten Winkel von 90° aus, insbesondere die Verbindungslinien der Achsen 24, 26 und 29, wobei der Umlenkhebel 10 ebenfalls einen rechten Winkel mit dem Zughebel 9 ausbildet, wobei dann die die Achsen 26, 29 und 27 miteinander über zwei sich etwa rechtwinklig kreuzende Linien verbunden werden können.

In Figur 7 ist die Schließl:raft der Feder 18 relativ zu dem Öffnungswinkel dargestellt. Wie aus der Graphik ersichtlich ist, drückt die Feder 18 das Scharnierteil 2 in einem Selbstanzugsbereich in die geschlossene Position. Die Kraft der Feder 18 besitzt in einem Öffnungswinkelbereich zwischen 15° bis 25°, einen Maximalwert und nimmt dann ab, bis die Kraft der Feder 18 zwischen 50° und 75° einen Minimalwert erreicht. Dadurch wird die maximale Beanspruchung der Feder 18 begrenzt.

In Figur 8 ist die Geschwindigkeit der Schließgeschwindigkeit relativ zum Öffnungswinkel dargestellt, wobei unterschiedliche anfängliche Schließgeschwindigkeiten vorhanden sind. Je nach Geschwindigkeit der Schließbewegung muss zunächst eine Dämpfung erfolgen, um die Tür abzubremsen. Der Bremsbereich liegt etwa zwischen 45° und 15°. Je höher die Anfangsgeschwindigkeit, desto später wird eine niedrige Endgeschwindigkeit erreicht. Bei kleinerem Winkel nimmt die Dämpferkraft aufgrund der sich ändernden Hebelübersetzung zu (siehe Figur 6), wodurch gewährleistet ist, dass auch bei sehr hohen Anfangsgeschwindigkeiten wirksam heruntergebremst wird.

Die Schließgeschwindigkeit verläuft kurz vor der Schließposition, beispielsweise in einem Bereich zwischen 0° und mindestens 3° etwa linear gleich bleibend. Denn nach Abbremsen der kinetischen Energie arbeitet das System autonom, also die Kraft der Feder 18 und der Dämpfer bestimmen die Schließgeschwindigkeit.

Vor Erreichen der linearen Endgeschwindigkeit sind kleine "LFnterschwinger" eingezeichnet, d.h. ein Unterschreitungen der End-Schließgeschwindigl:eit. Diese Unterschwinger sind auf elastisches Verhalten einzelner Scharnierkomponenten zurückzuführen. Beim starken Abbremsen werden diese durch die Bewegung zugespannt und federn dann zurück, sobald die Dämpfungskraft nachlässt. Dank steifer Auslegung aller Komponenten und insbesondere der gelenkigen Verbindungen ist das Ergebnis ein geringer "Rebound"-Effekt ohne Nulldurchgang der Geschwindigkeit, es erfolgt also kein Zurückschlagen des Scharnierteiles 2.

Wie in Figur 8 zu sehen ist, beginnt ab ca. 45° der Selbstanzug durch die Feder 18, gebremst durch den Dämpfer.

Da der Dämpfer eine geschwindigkeitsabhängige Kraft entgegen der Schließrichtung und die Feder aber eine geschwindigkeitsunabhängige. Kraft in Schließrichtung bereitstellt, werden auch höhere Schließ-Anfangsgeschwindigkeiten wirksam heruntergebremst, so dass im letzten Winkelbereich vor dem Schließen die Schließgeschwindigkeit unabhängig von der anfänglichen Schließgeschwindigkeit ist.

## Patentansprüche

1. Scharnier (1), insbesondere für Möbel, mit einem an einer Tür (6) oder Klappe festlegbaren Scharnierteil (2), das über einen Traghebel (7) und einen Führungshebel (8) verschwenkbar an einem Seitenteil (3) gelagert ist, wobei das Seitenteil (3) an einer an einem Möbelkorpus (5) montierbaren Montageplatte (4) gehalten ist, mindestens einer Feder (18), mittels der das Scharnierteils (2) in einem Selbstanzugsbereich in eine geschlossene Position vorgespannt ist und einem linearen Dämpfer (11) mit einem relativ zu einem Dämpfergehäuse (12) bewegbaren Kolbenstange (13) zum Dämpfen einer Schließbewegung des Scharnierteiles (2), **dadurch gekennzeichnet, dass** der Dämpfer (11) als Druckdämpfer ausgebildet ist und ein Umlenkelement (10) vorgesehen ist, das mit dem Dämpfer (11) gekoppelt ist und bei einer Schließbewegung des Scharniez-teils (2) über einen Zughebel (9) bewegbar ist, wobei das Umlenkelement (10) drehbar an dem Seitenteil (3) gelagert ist und durch das Umlenkelement (10) eine Zugkraft durch den Zughebel (9) in eine Druckkraft auf den Dämpfer (11) umgewandelt wird.

2. Scharnier nach Anspruch 1, **dadurch gekennzeichnet, dass** der Dämpfer (11) während des Schließvorgangs zwischen einem Öffnungswinkel des Scharnierteils (2) von mindestens 25°, vorzugsweise mindestens 40° und einer geschlossenen Position wirksam ist.

3. Scharnier nach Anspruch 1 oder 2, **dadurch gekennzeichnet, dass** der Dämpfer (11) in einem Öffnungsbereich zwischen einem Öffnungswinkel von 30° und der Schließposition um mehr als 60%, vorzugsweise mehr als 70% seines gesamten Hubweges bewegt wird.

4. Scharnier nach einem der Ansprüche 1 bis 3, **dadurch gekennzeichnet, dass** der Hub des Dämpfers (11) in einem Bereich zwischen 4 bis 20 mm, vorzugsweise 5 bis 10 mm liegt.

5. Scharnier nach einem der Ansprüche 1 bis 4, **dadurch gekennzeichnet, dass** das Übersetzungsverhältnis zwischen schwenkwinkel des Scharnierteils (2) und Hub des Dämpfers (11) bei einer Schließbewegung des Scharnierteils (2) in einem Bereich bis 1-5° vor der geschlossenen Position pro Grad Schließbewegung 0,06 bis 0,24 mm, vorzugsweise 0,14 bis 0,18 mm ist.

6. Scharnier nach einem der Ansprüche 1 bis 5, **dadurch gekennzeichnet, dass** die Feder (18) in einem ersten Öffnungsbereich benachbart zu der Schließposition in Schließrichtung wirksam ist und in einem zweiten Öffnungsbereich die Feder (18) das Scharnierteil (2) in Öffnungsrichtung vorspannt.

7. Scharnier nach einem der Ansprüche 1 bis 6, **dadurch gekennzeichnet, dass** die Feder (18) als Schenkelfeder ausgebildet ist, die einen ersten mit dem Scharnierteil (2) gekoppelten Schenkel (19) und einen zweiten mit einer Achse (26) an dem Ausleger (25) des Führungshebels (8) gekoppelten Schenkel (20) aufweist.

8. Scharnier nach einem der Ansprüche 1 bis 7, **dadurch gekennzeichnet, dass** die Feder (18) drehbar an einer Achse (23) des Traghebels (7) gelagert ist.

9. Scharnier nach einem der Ansprüche 1 bis 8, **dadurch gekennzeichnet, dass** die Feder (18) zur Vermeidung einer Überdehnung während eines Verschwenken des Scharnierteils (2) in die maximale Öffnungsposition nachgeführt ist.

10. Scharnier nach einem der Ansprüche 1 bis 9, **dadurch gekennzeichnet, dass** die Federkraft der Feder (18) in einem Öffnungswinkelbereich zwischen 15° bis 45°, vorzugsweise 20° bis 40°, einen Maximalwert erreicht.

11. Scharnier nach einem der Ansprüche 1 bis 10, **dadurch gekennzeichnet, dass** der mit der Achse (26) gekoppelte Schenkel (20) der Feder (18) an einer Umlenkrolle (40) anliegt.

12. Scharnier nach einem der Ansprüche 1 bis 11, **dadurch gekennzeichnet, dass** der Selbstanzugswinkel des Scharnierteils (2) durch die Feder (18) in einem Bereich zwischen 20° bis 50°, vorzugsweise zwischen 25° bis 35° liegt.

13. Scharnier nach einem der Ansprüche 1 bis 12, **dadurch gekennzeichnet, dass** der Dämpfer (11) und die Feder (18) so ausgelegt sind, dass bei einer Schließbewegung des Scharnierteils (2) in einem Öffnungsbereich zwischen 0° und 4°, vorzugsweise 0° und 8° eine im wesentlichen linear gleich bleibende Schließgeschwindigkeit vorhanden ist.

14. Scharnier nach einem der Ansprüche 1 bis 13, **dadurch gekennzeichnet, dass** das Umlenkelement (10) mit der Kolbenstange (13) gekoppelt ist, die verschiebbar in dem topfförmigen Dämpfergehäuse (12) geführt ist.

15. Scharnier nach einem der Ansprüche 1 bis 14, **dadurch gekennzeichnet, dass** das Dämpfergehäuse (12) auf der zur Kolbenstange (13) abgewandten Seite drehbar an dem Seitenteil (3) gelagert ist.

16. Scharnier nach einem der Ansprüche 1 bis 15, **dadurch gekennzeichnet, dass** das Dämpfergehäuse (12) und/oder die Kolbenstange (13) über Rastmittel mit dem Umlenkelement bzw. dem Seitenteil verbunden ist.

17. Scharnier nach einem der Ansprüche 1 bis in, **dadurch gekennzeichnet, dass** das Übersetzungsverhältnis zwischen Scharnierteil (2) und Dämpfer (11) so beschaffen ist, dass bei einem Öffnungswinkel des Scharnierteil (2) von annähernd 80° bis 110° die Winkelstellungen von Ausleger (25) am Führungshebel (8) und Zughebel (9) annähernd 180° aufweisen, wobei der Umlenkhebel (10) einen spitzen Winkel mit dem Zughebel (9) bildet, und bei einem Öffnungswinkel des Scharnierteil (2) von annähernd 0° bis 40° die Winkelstellungen von Ausleger (25) am Führungshebel (8) und Zughebel (9) annähernd 90° aufweisen, wobei der Umlenkhebel (10) ebenfalls einen etwa 90° Winkel mit dem Zughebel (9) bildet.

## Claims

1. Hinge (1), in particular for furniture, having a hinge part (2), which can be secured on a door (6) or a shutter and is mounted in a pivotable manner on a side part (3) via a carrying lever (7) and a guide lever (8), wherein the side part (3) is retained on a mounting plate (4) which can be mounted on a basic furniture structure (5), having at least one spring (18), by means of which the hinge part (2), in a self-tightening region, is biased into a closed position, and having a linear damper (11) with a piston rod (13), which can be moved relative to a damper housing (12), for damping a closing movement of the hinge part (2), **characterized in that** the damper (11) is designed as a pressure damper and there is a deflecting element (10) provided, which is coupled to the damper (11) and, during a closing movement of the hinge part (2), can be moved via a tensioning lever (9), wherein the deflecting element (10) is mounted in a rotatable manner on the side part (3) and, by means of the deflecting element (10), a tensile force applied by the tensioning lever (9) is converted into a compressive force applied to the damper (11).

2. Hinge according to Claim 1, **characterized in that** the damper (11), during the closing operation, is active between an opening angle of the hinge part (2) of at least 25°, preferably at least 40°, and a closed position.

3. Hinge according to Claim 1 or 2, **characterized in that** the damper (11), in an opening region between an opening angle of 30° and the closed position, is moved by more than 60%, preferably more than 70%, of its overall displacement path.

4. Hinge according to one of Claims 1 to 3, **characterized in that** the damper (11) is displaced in a range between 4 and 20 mm, preferably 5 to 10 mm.

5. Hinge according to one of Claims 1 to 4, **characterized in that** the transmission ratio between the pivoting angle of the hinge part (2) and displacement of the damper (11) during a closing movement of the hinge part (2) in a region up to 15° before the closed position, per degree of closing movement, is 0.06 to 0.24 mm, preferably 0.14 to 0.18 mm.

6. Hinge according to one of Claims 1 to 5, **characterized in that** the spring (18), in a first opening region, adjacent to the closed position, is active in the closing direction and, in a second opening region, the spring (18) biases the hinge part (2) in the opening direction.

7. Hinge according to one of Claims 1 to 6, **characterized in that** the spring (18) is designed as a leg spring which has a first leg (19), which is coupled to the hinge part (2), and a second leg (20), which is coupled to a pin (26) on the extension arm (25) of the guide lever (8).

8. Hinge according to one of Claims 1 to 7, **characterized in that** the spring (18) is mounted in a rotatable manner on a pin (23) of the carrying lever (7).

9. Hinge according to one of Claims 1 to 8, **characterized in that** the spring (18) is adjusted in order to avoid over-expansion during pivoting of the hinge part (2) into the fully open position.

10. Hinge according to one of Claims 1 to 9, **characterized in that** the force of the spring (18) reaches a maximum value in an opening-angle range between 15° and 45°, preferably 20° and 40°.

11. Hinge according to one of Claims 1 to 10, **characterized in that** the leg (20) of the spring (18), this leg being coupled to the pin (26), butts against a deflecting roller (40).

12. Hinge according to one of Claims 1 to 11, **characterized in that** the angle over which the spring (18) gives rise to self-tightening of the hinge part (2) lies in a range between 20° and 50°, preferably between 25° and 35°.

13. Hinge according to one of Claims 1 to 12, **characterized in that** the damper (11) and the spring (18) are configured such that, during a closing movement of the hinge part (2), there is a substantially constant closing speed present in an opening range between 0° and 4°, preferably 0° and 8°.

14. Hinge according to one of Claims 1 to 13, **characterized in that** the deflecting element (10) is coupled to the piston rod (13), which is guided in a displaceable manner in the cup-like damper housing (12).

15. Hinge according to one of Claims 1 to 14, **characterized in that** the damper housing (12) is mounted in a rotatable manner on the side part (3) on the side which is directed away from the piston rod (13).

16. Hinge according to one of Claims 1 to 15, **characterized in that** the damper housing (12) or the piston rod (13) are/is connected to the deflecting element and/or the side part via latching means.

17. Hinge according to one of Claims 1 to 16, **characterized in that** the transmission ratio between the hinge part (2) and damper (11) is such that, in the case where an opening angle of the hinge part (2) is more or less 80° to 110°, the angular positions of the extension (25) on the guide lever (8) and the tensioning lever (9) are more or less 180°, wherein the deflecting lever (10) forms an acute angle with the tensioning lever (9), and, in the case where an opening angle of the hinge part (2) is more or less 0 ° to 40°, the angular positions of the extension arm (25) on the guide lever (8) and the tensioning lever (9) are more or less 90°, wherein the deflecting lever (10) likewise forms and angle of approximately 90° with the tensioning lever (9).

## Revendications

1. Charnière (1), en particulier pour des meubles, avec une partie de charnière (2) pouvant être fixée sur une porte (6) ou une trappe, qui est logée de manière à pouvoir pivoter par le biais d'un levier porteur (7) et d'un levier de guidage (8) sur une partie latérale (3), la partie latérale (3) étant maintenue sur une plaque de montage (4) pouvant être montée sur un corps de meuble (5), avec au moins un ressort (18), à l'aide duquel la partie de charnière (2) est précontrainte dans une position fermée dans une zone d'attraction automatique, et un amortisseur linéaire (11) avec une tige de piston (13) mobile par rapport à un boîtier d'amortisseur (12) pour l'amortissement d'un mouvement de fermeture de la partie de charnière (2), **caractérisée en ce que** l'amortisseur (11) est réalisé comme un amortisseur de pression et un élément de renvoi (10) est prévu, lequel est couplé à l'amortisseur (11) et peut être déplacé lors d'un mouvement de fermeture de la partie de charnière (2) par un levier de traction (9), l'élément de renvoi (10) étant logé de manière rotative sur la partie latérale (3) et une force de traction du levier de traction (9) est convertie par l'élément de renvoi (10) en une force de compression sur l'amortisseur (11).

2. Charnière selon la revendication 1, **caractérisée en ce que** l'amortisseur (11) est actif pendant le processus de fermeture entre un angle d'ouverture de la partie de charnière (2) d'au moins 25°, de préférence au moins 40° et une position fermée.

3. Charnière selon la revendication 1 ou 2, **caractérisée en ce que** l'amortisseur (11) est déplacé dans une zone d'ouverture entre un angle d'ouverture de 30° et la position de fermeture de plus de 60%, de préférence de plus de 70% de sa course de levage entière.

4. Charnière selon l'une quelconque des revendications 1 à 3, **caractérisée en ce que** la course de l'amortisseur (11) se situe dans une plage de 4 à 20 mm, de préférence de 5 à 10 mm.

5. Charnière selon l'une quelconque des revendications 1 à 4, **caractérisée en ce que** le rapport de transmission entre l'angle de pivotement de la partie de charnière (2) et la course de l'amortisseur (11) lors d'un mouvement de fermeture de la partie de charnière (2) dans une zone allant jusqu'à 15° avant la position fermée par degré de mouvement de fermeture est compris entre 0,06 et 0,24 mm, de préférence entre 0,14 et 0,18 mm.

6. Charnière selon l'une quelconque des revendications 1 à 5, **caractérisée en ce que** le ressort (18) est actif dans une première zone d'ouverture contiguë à la position de fermeture dans le sens de fermeture et le ressort (18) précontraint la partie de charnière (2) dans le sens d'ouverture dans une seconde zone d'ouverture.

7. Charnière selon l'une quelconque des revendications 1 à 6, **caractérisée en ce que** le ressort (18) est réalisé comme un ressort à branches qui présente une première branche (19) couplée à la partie de charnière (2) et une seconde branche (20) couplée à un axe (26) sur le bras (25) du levier de guidage (8).

8. Charnière selon l'une quelconque des revendications 1 à 7, **caractérisée en ce que** le ressort (18) est logé de manière rotative sur un axe (23) du levier porteur (7).

9. Charnière selon l'une quelconque des revendications 1 à 8, **caractérisée en ce que** le ressort (18) est ajusté pour éviter un allongement excessif pendant un pivotement de la partie de charnière (2) dans la position d'ouverture maximale.

10. Charnière selon l'une quelconque des revendications 1 à 9, **caractérisée en ce que** la force du ressort (18) atteint une valeur maximale dans une zone d'angle d'ouverture comprise entre 15 et 45°, de préférence 20 et 40°.

11. Charnière selon l'une quelconque des revendications 1 à 10, **caractérisée en ce que** la branche (20) du ressort (18) couplée à l'axe (26) repose sur une poulie de renvoi (40).

12. Charnière selon l'une quelconque des revendications 1 à 11, **caractérisée en ce que** l'angle d'attraction automatique de la partie de charnière (2) du ressort (18) est compris dans une plage de 20 à 50°, de préférence de 25 à 35°.

13. Charnière selon l'une quelconque des revendications 1 à 12, **caractérisée en ce que** l'amortisseur (11) et le ressort (18) sont conçus de sorte qu'une vitesse de fermeture restant sensiblement identique est présente lors d'un mouvement de fermeture de la partie de charnière (2) dans une zone d'ouverture entre 0 et 4°, de préférence 0 et 8°.

14. Charnière selon l'une quelconque des revendications 1 à 13, **caractérisée en ce que** l'élément de renvoi (10) est couplé à la tige de piston (13) qui est guidée de manière mobile dans le boîtier d'amortisseur (12) en forme de pot.

15. Charnière selon l'une quelconque des revendications 1 à 14, **caractérisée en ce que** le boîtier d'amortisseur (12) est logé de manière rotative sur la partie latérale (3) sur le côté éloigné de la tige de piston (13).

16. Charnière selon l'une quelconque des revendications 1 à 15, **caractérisée en ce que** le boîtier d'amortisseur (12) et/ou la tige de piston (13) est reliée par des moyens d'encliquetage à l'élément de renvoi ou la partie latérale.

17. Charnière selon l'une quelconque des revendications 1 à 16, **caractérisée en ce que** le rapport de transmission entre la partie de charnière (2) et l'amortisseur (11) est de nature à ce que pour un angle d'ouverture de la partie de charnière (2) d'approximativement 80 à 110°, les positions angulaires du bras (25) sur le levier de guidage (8) et le levier de traction (9) présentent approximativement 180°, sachant que le levier de renvoi (10) forme un angle aigu avec le levier de traction (9), et pour un angle d'ouverture de la partie de charnière (2) d'approximativement 0 à 40°, les positions angulaires du bras (25) sur le levier de guidage (8) et le levier de traction (9) présentent approximativement 90°, sachant que le levier de renvoi (10) forme aussi un angle d'environ 90° avec le levier de traction (9).
